# EUROPÄISCHE PATENTSCHRIFT

(11) **EP 0 212 248 B1**
(45) Veröffentlichungstag und Bekanntmachung des Hinweises auf die Patenterteilung: **08.08.1990**
(21) Anmeldenummer: 86109662.6
(22) Anmeldetag: 15.07.1986
(51) Int. Cl.: B22D 11/10, B22D 11/04, B22D 41/08

(54) **Vertikal- oder Bogenstranggiessanlage für Stahl**
Vertical or curved continuous-casting machine for steel
Installation de coulée continue verticale ou courbe pour la coulée de l'acier

(30) Priorität: 09.08.1985 DE 3528649
(43) Veröffentlichungstag der Anmeldung: 04.03.1987
(73) Patentinhaber: SMS SCHLOEMANN-SIEMAG AKTIENGESELLSCHAFT, 40237 Düsseldorf (DE)
(72) Erfinder: Thörner, Hans Otto, D-4005 Meerbusch (DE); Vogels, Jochen, D-4030 Ratingen (DE); Streubel, Hans, D-4006 Erkrath (DE)
(74) Vertreter: Müller, Gerd, Dipl.-Ing.

(56) Entgegenhaltungen:
- BE-A- 532 569
- FR-A- 1 354 818
- US-A- 2 136 394
- PATENT ABSTRACTS OF JAPAN, Band 9, Nr. 142 (M-388) [1865], 18. Juni 1985; JP-A-60 21 170 (NITSUSHIN SEIKOU K.K.) 02.02.1985

## Beschreibung

Die Erfindung betrifft eine Stahlstranggießanlage, tum Gießen von Stahlbändern oder dünnen Brammen unter 100 mm Dicke bei der die Stahlschmelze aus einem Eingießtrichter über einen mit einer Gleitkokille dichtend verbundenen Einlaufteil mit einem der Kokillenöffnung entsprechenden Durchlaufquerschnitt in die Gleitkokille eingeleitet wird.

Bei dieser bekannten Stranggießanlage (FR-A-1 354 818) ist der zylinderförmige Einlaufteil über seine ganze Höhe beheizt. Dies hat den Nachteil, daß der hocherhitzte Einlaufteil in direktem Kontakt mit den gekühlten Kokillenwänden steht, wodurch erhebliche Wärmespannungen entstehen können.

Es ist bereits eine Walzengießmaschine bekannt (JP-A-6 021 170), wobei den Gießwalzen ein aus drei Abschnitten bestehender Einlaufteil vorgeordnet ist. Der mittlere Abschnitt des Einlaufteils ist beheizt, während ein unterer unbeheizter Abschnitt eine trichterförmige Öffnung aufweist und an der Unterseite der Walzenkontur ohne direkte Verbindung angepaßt ist. Hierbei ist die mehrfache Änderung des Eingießquerschnitts bis zum formatbestimmenden Walzspalt nachteilig für die Strangschalenbildung und damit für die Oberflächenqualität des Walzgutes.

Aufgabe der Erfindung ist es bei einer Stranggießanlage zum Gießen von Stahlbändern oder dünnen Brammen eine gleichmäßige Zuführung der Stahlschmelze in den schlitzartigen Kokillenraum zu erreichen. Weiterhin soll für eine derartige Stranggießanlage ein Einlaufteil geschaffen werden, das unempfindlich gegen Wärmespannungen ist und bei dem ein zu starkes Wärmegefälle zwischen Einlaufteil und Kokillenwandung vermieden wird.

Erfindungsgemäß wird daher vorgeschlagen, daß der Einlaufteil aus einem ersten auf Liquidustemperatur des vergossenen Stahls durch eine Heiteinrichtung (15; 17; 19) beheizbaren Abschnitt A sowie einem, daren anschließenden, zweiten mit den Kokillenwandungen fluchtenden ungeheizten und ungekühlten Abschnitt B besteht und der Einlaufteil aus von einem äußeren Stützgestell gehaltenen hochtemperaturbeständigen, verschleißfesten Platten gebildet ist.

Bei der so geschaffenen Stranggießanlage wird die Strangschalenbildung im beheizten Abschnitt A des Einlaufteils unterbunden die in dem ungeheizten und ungekühlten Abschnitt B beginnt. Im Abschnitt B vollzieht sich der Wärmeübergang vom beheizten Abschnitt A zur gekühlten Kupferkokille, wobei zu hohe Wärmespannungen und eine Ableitung von Heizwärme durch die Kokille vermieden wird. Die plattenartige Gestaltung des Einlaufteils ermöglicht die vorteilhafte Darstellung von breiten Eingießquerschnitten mit bis zu 5 mm Weite, zum Stahlbandgießen.

Die den Einlaufteil bildenden Platten können vorteilhaft aus Zirkonoxyd bestehen.

Bei sehr dünnen Durchlaufquerschnitten kann der beheizte Abschnitt des Einlaufteils zum Eingießtrichter erweitert sein.

Gemäß einem weiteren Merkmal der Erfindung weisen die Wandungen im ersten Abschnitt eine äußere Einschnürung auf in der die Heizeinrichtung angeordnet ist. Als Heizeinrichtung kann eine Widerstandsheizung vorgesehen sein.

Alternativ können im Einschnürungsbereich des Einlaufteils Leisten aus elektrisch leitendem hochtemperaturbeständigen Material umlaufend angeordnet sein, denen eine Induktionsheizung zugeordnet ist.

Nach einer weiteren Alternative sind im Abschnitt A des Einlaufteils Leisten aus elektrisch leitendem, hochtemperaturbeständigem Material umlaufend eingelagert, die einen Teil der Durchlaufoberfläche bilden und denen außen eine Induktionsheizung zugeordnet ist.

Die induktiv beheizten Leisten können vorteilhaft aus metallischen oder metallkeramischen Sinterwerkstoffen bestehen.

Zur Verlängerung der Standzeit können die Leisten mit hochtemperaturbeständigem, verschleißfesten Material z.B. Zirkonoxid beschichtet sein.

In der Zeichnung sind Ausführungsbeispiele der Erfindung dargestellt. Es zeigen
Fig. 1 und 2 eine Stranggießkokille mit Eingießtrichter und einen Einlaufteil in Vertikalschnitten und
Fig. 2 und 3 eine Stranggießkokille mit Eingießtrichter und einem anderen Einlaufteil in Vertikalschnitten.

Gemäß den Abbildungen besteht eine Kokille 1 zum Gießen von dünnen Brammen und Bändern aus zwei Breitseitenwänden 2, 3 und zwei Schmalseitenwänden 4, 5 die mit Kühlkanälen 6 versehen sind. Die Kokille 1 ist in einem Rahmen 7 gehalten, der zur Führung des Kühlwassers dient. Die Schmalseitenwände 4, 5 sind zur Breitenänderung des Gießformats durch Spindeln 8 verstellbar.

Oberhalb der Kokille 1 befindet sich ein Eingießtrichter 9, der durch ein Stützgestell 10 auf dem Kokillenrahmen 7 abgestützt ist. In den Eingießtrichter 9 ragt ein an ein nicht dargestelltes Gießgefäß angeschlossenes Gießrohr 11, durch das der Eingießtrichter 9 mit Stahlschmelze gefüllt wird.

Zwischen dem Eingießtrichter 9 und der Kokille 1 befindet sich jeweils ein Einlaufteil 12, 13 oder 14, dessen Durchlaufquerschnitt dem Gießformat entspricht. Jedes der Einlaufteile 12, 13, 14 besteht aus einem beheizbaren Abschnitt A der mit dem Eingießtrichter 9 verbunden ist und einem unteren Abschnitt B der mit der Oberseite der Kokille 1 in Kontakt ist. Die Einlaufteile 12, 13, 14 sind aus Platten gebildet, die in dem Traggestell 10 gehalten sind. Wie die Abbildungen zeigen, kann der beheizbare Abschnitt A der Einlaufteile 12, 13, 14 auf unterschiedliche Weise gestaltet sein. Gemäß Fig. 1 und 2 ist der Abschnitt A der Einlaufteile 12, 13 mit einer Einschnürung versehen, in der eine elektrische Widerstandheizung 15 wie auf der linken Seite dargestellt, oder Leisten 16 aus elektrisch leitendem, feuerbeständigem Material z.B. metallkeramischen Sinterwerkstoffen, wie auf der rechten Seite dargestellt, angeordnet sind. Den Leisten 16 sind Spulen 17 als Induktionsheizung in dichtem Abstand zugeordnet.

In der Alternativausführung gemäß Fig. 3 und 4 ist ein Einlaufteil 14 im ersten Abschnitt A mit einer inneren Ausnehmung versehen, in der Leisten 18 aus elektrisch leitendem, feuerbeständigen Material eingesetzt sind. Den Leisten 18 sind an der Außenwandung des Einlaufteils 14 Induktionsspulen 19 zur Aufheizung zugeordnet. Zur Verbesserung der Standzeit sind die Leisten mit einem hochtemperaturbeständigen, verschleißfesten Material z.B. Zirkonoxid beschichtet.

Die aus dem Eingießtrichter 9 in das Einlaufteil 12, 13, 14 mit schmalem, dem Gießformat entsprechendem Durchlaufquerschnitt fließende Stahlschmelze wird durch die Aufheizung des Abschnitts A auf Liquidustemperatur in diesem Abschnitt an der Strangschalenbildung gehindert. In dem ungeheizten und ungekühlten Abschnitt B erfolgt eine Wärmeabnahme von der Liquidustemperatur zur gekühlten Kupferkokille 1. Daher beginnt erst im Abschnitt B des Einlaufteils 12, 13 oder 14 die Bildung der Strangschale 23 und setzt sich kontinuierlich innerhalb der Kokille 1 fort. Nach dem Austritt aus der Kokille 1 wird der Strang 20 in bekannter Weise durch Stützrollen 21 geführt und durch Wassersprühdüsen 22 gekühlt.

## Patentansprüche

1. Stahlstranggießanlage zum Gießen von Stahlbändern oder dünnen Brammen unter 100 mm Dicke, bei der die Stahlschmelze aus einem Eingießtrichter (9) über einen mit einer Gleitkokille (1) dichtend verbundenen Einlaufteil (12, 13, 14) mit einem der Kokillenöffnung entsprechenden Durchlaufquerschnitt in die Gleitkokille (1) eingeleitet wird, dadurch gekennzeichnet,
daß bei einer Gleitkokille (1) der Einlaufteil (12, 13, 14) aus einen ersten auf Liquidustemperatur des vergossenen Stahls durch eine Heiteinrichtung (15; 17; 19) beheizbaren Abschnitt A sowie einem zweiten, daran anschließenden, mit den Kokillenwandungen (2, 3, 4, 5) fluchtenden ungeheizten und ungekühlten Abschnitt B besteht und der Einlaufteil aus von einem äußeren Stützgesteil (10) gehaltenen hochtemperaturbeständigen, verschleißfesten Platten gebildet ist.

2. Stahlstranggießanlage nach Anspruch 1, dadurch gekennzeichnet, daß die den Einlaufteil (12, 13, 14) bildenden platten aus Zirkonoxyd bestehen.

3. Stahlstranggießanlage nach Anspruch 1, dadurch gekennzeichnet, daß die Wandung des Einlaufteils (12, 13) im Bereich der Heizeinrichtung eine äußere Einschnürung aufweist.

4. Stahlstranggießanlage nach Anspruch 3, gekennzeichnet durch eine im Einschnürungsbereich des Einlaufteils (12) angeordnete Widerstandsheizung (15)..

5. Stahlstranggießanlage nach Anspruch 3, dadurch gekennzeichnet, daß im Einschnürungsbereich des Einlaufteils Leisten (16) aus elektrisch leitendem hochtemperaturbeständigen Material umlaufend angeordnet sind, denen eine Induktionsheizung (17) zugeordnet ist.

6. Stahlstranggießanlage nach Anspruch 1 dadurch gekennzeichnet, daß im Abschnitt A des Einlaufteils Leisten (18) aus elektrisch leitendem, hochtemperaturbeständigem Material umlaufend eingelagert sind, die einen Teil der Durchlaufoberfläche bilden und denen außen eine Induktionsheizung (19) zugeordnet ist.

7. Stahlstranggießanlage nach den Ansprüchen 5 oder 6, dadurch gekennzeichnet, daß die Leisten (16,18) aus metallischen oder metallkeramischen Sinterwerkstoffen bestehen.

8. Stahlstranggießanlage nach den Ansprüchen 5 oder 6, dadurch gekennzeichnet, daß die Leisten (16, 18) mit hochtemperaturbeständigem, verschleißfesten Material z.B. Zirkonoxid beschichtet sind.

## Revendications

1. Installation de coulée continue d'acier pour la coulée de bandes en acier ou de brames minces de moins de 100 mm d'épaisseur, dans laquelle l'acier en fusion provenant d'un entonnoir de coulée (9) arrive dans la lingotière de glissement (1) en passant par une partie amont d'entrée (12, 13, 14) dont la section de passage correspond à l'ouverture de la lingotière de glissement (1), caractérisée en ce que, dans la lingotière de glissement (1), la partie amont d'entrée (12, 13, 14) est constituée par un premier tronçon A qui peut être porté, par un dispositif de chauffage (15, 17, 19), à la température du liquidus de l'acier coulé ainsi que par un deuxième tronçon B, placé à la suite, dans l'alignement des parois (2, 3, 4, 5) de la lingotière, qui n'est ni chauffé ni refroidi et en ce que la partie amont d'entrée est constituée par des plaques résistant à l'usure et aux températures élévées et maintenues par une structure d'appui (10).

2. Intallation de coulée continue d'acier selon la revendication 1, caractérisée en ce que les plaques qui constituent la partie amont d'entrée (12, 13, 14) sont en oxyde de zirconium.

3. Installation de coulée continue d'acier selon la revendication 1, caractérisée en ce que la paroi de la partie amont d'entrée (12, 13) comporte, dans la zone du dispositif de chauffage, une partie rétrécie extérieurement.

4. Installation de coulée continue d'acier selon la revendication 3, caractérisée par un dispositif (15), de chauffage par résistance placé dans la zone de la partie rétrécie de la partie amont d'entrée (12).

5. Installation de coulée continue d'acier selon la revendication 3, caractérisée en ce que, dans la zone de la partie rétrécie de la partie amont, elle comporte, disposées sur tout le pourtour, des pièces (16) de forme allongée qui sont constituées par une matériau conducteur de l'électricité et résistant aux températures élévées et auxquelles est associé un dispositif (17) de chauffage par induction.

6. Installation de coulée continue d'acier selon la revendication 1, caractérisée en ce que, dans le tronçon A de la partie amont d'entrée, elle comporte, insérées sur tout le pourtour, des pièces (18) de forme allongée qui sont constituées par un matériau conducteur de l'électricité et résistant aux températures élevées et qui constituent une partie de la surface de passage et auxquelles est associé un dispositif de chauffage par induction (19).

7. Installation de coulée continue d'acier selon l'une des revendications 5 ou 6, caractérisée en ce que les pièces (16, 18) de forme allongée sont constituées par des produits frittés métalliques ou des cermets.

8. Installation de coulée continue d'acier selon l'une des revendications 5 ou 6, caractérisée en ce que les pièces (16, 18) de forme allongée sont recouvertes d'un matériau résistant à l'usure et aux températures élevées, par exemple par de l'oxyde de zirconium.

## Claims

1. Continuous steel-casting plant for the casting of steel strips or thin slabs below 100 millimetres in thickness, in which the steel melt is introduced into a sliding chill mould (1) from a pouring-in funnel (9) by way of an inlet part (12, 13, 14), which is sealingly connected with the sliding chill mould (1) and has a passage cross-section corresponding with the chill mould opening, characterised thereby, that the inlet part (12, 13, 14) in a sliding chill mould (1) consists of a first portion A, which is heatable by a heating equipment (15,17, 19) to liquidus temperature of the steel being cast, as well as of a second portion B, which adjoins thereat, is unheated and uncooled and which is in alignment with the chill mould walls (2, 3, 4, 5), and the inlet part is formed of plates which are resistant to wear and high temperature and retained by an outer supporting frame (10).

2. Continuous steel-casting plant according to claim 1, characterised thereby, that the plates forming the inlet part (12, 13, 14) consist of zircon oxide.

3. Continuous steel-casting plant according to claim 1 characterised thereby, that the wall of the inlet part (12, 13) displays an external constriction in the range of the heating equipment.

4. Continuous steel-casting plant according to claim 3, characterised by a resistance heater (15) arranged in the region of the constriction of the inlet part (12).

5. Continuous steel-casting plant according to claim 3 characterised thereby, that strips (16), which are of electrically conducting material resistant to high temperature and which are associated with an inductance heater (17), are encirclingly arranged in the region of the constriction of the inlet part.

6. Continuous steel-casting plant according to claim 3, characterised thereby, that strips (18), which are of electrically conducting material resistant to high temperature, form a part of the passage surface and which are associated externally with an inductance heater (19), are encirclingly embedded in the portion A of the inlet part.

7. Continuous steel-casting plant according to claim 5 or 6, characterised thereby, that the strips (16, 18) consist of sintered metallic or metal- ceramic materials.

8. Continuous steel-casting plant according to claim 5 or 6, characterised thereby, that the strips (16, 18) are coated with a material, for example zircon oxide, which is resistant to wear and high temperature.
